# EUROPÄISCHE PATENTANMELDUNG

(11) **EP 4 650 543 A1**
(43) Veröffentlichungstag der Anmeldung: **19.11.2025**
(21) Anmeldenummer: 24176097.4
(22) Anmeldetag: 15.05.2024
(51) Int. Cl.: E04D 11/02, E04D 13/16

(54) **ANORDNUNG ZUM ABDICHTEN EINES DACHS**

(71) Anmelder: btf Holding UG (haftungsbeschränkt), 86899 Landsberg am Lech (DE); PundR Holding UG (haftungsbeschränkt), 58300 Wetter (DE)
(72) Erfinder: Baumgarten, Peter, 46471 Oberhausen (DE); Turtenwald, Rüdiger, 86899 Landsberg am Lech (DE)
(74) Vertreter: Mollekopf, Gerd Willi

(57) **Zusammenfassung**

Es wird eine Anordnung (20, 20a) zum Abdichten eines Dachs, insbesondere eines Flachdachs, mit bestehendem Dachbelag (21), bereitgestellt. Die Anordnung weist auf: ein Dach (22, 30) mit bestehendem Dachbelag (21); eine Dampfsperre (2a, 2b) auf dem bestehenden Dachbelag, aufweisend: eine feuchtigkeitsundurchlässige und/oder dampfsperrende Trennlage (4) aus Aluminium, eine mit der Trennlage verbundene Vlieslage (12), und eine Kleberbeschichtung (17), die auf einer der Vlieslage (4) abgewandten Seite der Trennlage (4) angeordnet ist; und eine elastische Beschichtung (16) aus Polyharnstoff oder einem Polyharnstoffgemisch, die auf der Dampfsperre (2a, 2b), vorzugsweise auf der Vlieslage (12) der Dampfsperre (2a, 2b), angeordnet ist; wobei die Dampfsperre (2a, 2b) mit der Kleberbeschichtung (17) auf dem bestehenden Dachbelag (21) des Dachs aufgeklebt ist. ein Verfahren zum Aufbringen einer solchen Anordnung ist ebenso offenbart-

## Beschreibung

Die Erfindung betrifft eine Anordnung und ein Verfahren zum Abdichten eines Dachs, insbesondere eines Flachdachs, mit bestehendem Dachbelag.

Aufgrund von Schäden an der Abdichtung eines Dachs kann sich Feuchtigkeit im Dach ansammeln, wodurch eine Sanierung des Dachs notwendig wird. Bei der Sanierung von Dächern wird dabei normalerweise der bestehende Dachbelag komplett entfernt und durch neue Materialen ersetzt. Beispielsweise wird eine alte Oberbelagsbahn, Dämmung und/oder Dampfsperre bzw. Dampfbremse entfernt. Anschließend werden neue Abdichtungen und Dämmungen montiert. Somit ist eine Sanierung eines Dachs mit hohem Zeitaufwand verbunden. Weiterhin geht eine Dachsanierung mit hohen Kosten für die Entsorgung der entfernten Materialien und einer daraus resultierenden hohen Ressourcenverschwendung einher.

Es ist daher Aufgabe der Erfindung, eine einfach zu montierende und/oder kostengünstige Anordnung zum Abdichten eines Dachs und ein Verfahren zum Abdichten eines Dachs bereitzustellen.

Diese Aufgabe wird jeweils mit den Merkmalen der unabhängigen Ansprüche gelöst. Vorteilhafte Ausgestaltungen sind Gegenstand der Unteransprüche.

Gemäß Anspruch 1 wird eine Anordnung zum Abdichten eines Dachs, insbesondere eines Flachdachs, mit bestehendem Dachbelag bereitgestellt. Die Anordnung weist auf ein Dach mit bestehendem Dachbelag; eine Dampfsperre auf dem bestehenden Dachbelag, aufweisend: eine feuchtigkeitsundurchlässige und/oder dampfsperrende Trennlage aus Aluminium, eine mit der Trennlage verbundene Vlieslage, und eine Kleberbeschichtung, die auf einer der Vlieslage abgewandten Seite der Trennlage angeordnet ist; und eine elastische Beschichtung aus Polyharnstoff oder einem Polyharnstoffgemisch, die auf der Dampfsperre, vorzugsweise auf der Vlieslage der Dampfsperre, angeordnet ist. Die Dampfsperre ist mit der Kleberbeschichtung auf dem bestehenden Dachbelag des Dachs aufgeklebt.

Als "bestehender Dachbelag" werden alle bereits vorhandenen Elemente eines Dachs, insbesondere eines Flachdachs, verstanden. Vorzugsweise ist der bestehende Dachbelag auf einer Betondecke oder auf einem Trapezblech angeordnet. Beispielsweise kann der bestehende Dachbelag Dachziegel, Dampfsperren oder Dampfbremsen, Dachpappe, eine Holzschalung mit Balkenelementen (insbesondere bei einem Kaltdach), Abdichtungen oder Oberbelagsbahnen beispielsweise aus Bitumen, Butyl oder PVC, oder Dämmungen umfassen.

Die Dampfsperre der Anordnung wird bzw. ist auf die oberste Schicht des bestehenden Dachbelags aufgeklebt und vorzugsweise ist auf die Vlieslage der Dampfsperre die elastische Beschichtung aufgetragen. Vorzugsweise ist die oberste Schicht des bestehenden Dachbelags eine Abdichtungsbahn oder Oberbelagsbahn. Die elastische Beschichtung bildet vorzugsweise die oberste Schicht der Abdichtung aus. Es kann auf der elastischen Beschichtung ein Oberflächenschutz wie beispielsweise eine Kiesauflast aufgetragen werden bzw. sein.

In einem bestehenden Dachbelag eines Dachs kann sich aufgrund von Schäden an Abdichtungsbahnen und/oder Dampfsperren Feuchtigkeit ansammeln. Bei einer Sanierung eines Dachs, insbesondere eines Flachdachs, wird normalerweise das komplette Material auf dem Dach (insbesondere oberhalb einer Betondecke oder eine Trapezblechs) entfernt, beispielsweise Abdichtungsbahnen, Dampfsperren bzw. Feuchtesperren, Dämmungen und/oder Holzschalungen im Falle eines Kaltdachs. Somit geht eine Dachsanierung mit hohen Entsorgungskosten und Ressourcenverschwendung einher und ist zeitaufwendig.

Durch die Verwendung der obigen Anordnung zur Sanierung eines Dachs muss der bestehende Dachbelag vorzugsweise gar nicht oder nicht vollständig entfernt werden. Falls vorhanden, werden vorzugsweise zunächst lose Teile des Dachbelags entfernt. Vorzugsweise wird das Dach bzw. der Dachbelag vor dem Aufbringen der Dampfsperre gereinigt beispielsweise mit Wasser und besonders bevorzugt mit einem Dampfstrahler oder Hochdruckreiniger.

Die Dampfsperre ist bzw. wird unmittelbar auf den bestehenden Dachbelag, vorzugsweise auf den wie oben beschrieben gereinigten bestehenden Dachbelag, aufgeklebt. Somit fallen nur sehr geringe Entsorgungskosten an und es werden deutlich weniger Ressourcen verschwendet.

Durch das Entfernen loser Teile und/oder das Reinigen des Dachbelags kann eine optimale Verklebung zwischen der Dampfsperre und dem vorhandenen Dachbelag und somit eine optimale Funktionsweise der Dampfsperre und der elastischen Beschichtung gewährleistet werden.

Vorzugsweise wird die obige Anordnung zur Sanierung von Dächern und besonders bevorzugt von Flachdächern, Trapezdächern und/oder Dächern mit Hohlraum wie beispielsweise Kaltdächer eingesetzt.

In Ausgestaltung ist zwischen dem bestehenden Dachbelag, vorzugsweise zwischen einer bestehenden Oberbelagsbahn, und der Dampfsperre eine auf dem bestehenden Dachbelag neu aufgebrachte Dämmung verlegt ist, wobei insbesondere die Dampfsperre auf der neu aufgebrachten Dämmung aufgeklebt ist.

Der Polyharnstoff der elastischen Beschichtung ist vorzugsweise wasserabweisend. Somit sorgt die elastische Beschichtung für einen sicheren Feuchtigkeitsschutz gegen Feuchtigkeit von oben.

Ein weiterer besonderer Vorteil der elastischen Beschichtung aus Polyharnstoff oder aus einem Polyharnstoffgemisch besteht darin, dass diese jederzeit ohne Nachteile erneut auf den vorhandenen Dachbelag (gegebenenfalls auch über eine bereits existierende Polyharnbeschichtung) aufgetragen werden kann. Dadurch kann beispielsweise die Beschichtungsarbeit unterbrochen und zu einem späteren Zeitpunkt jederzeit wieder aufgenommen werden oder schadhafte Bereiche, soweit diese zugänglich sind, ausgebessert werden. Nachteile entstehen hierdurch nicht. Gegebenenfalls ist an dieser Stelle die Beschichtung nur etwas dicker als an den übrigen Bereichen ausgebildet, was jedoch nicht als nachteilig anzusehen ist.

Die Polyharnstoffbeschichtung geht vorzugsweise eine besonders gute Haftung und innige Verbindung mit der Vlieslage der Dampfsperre ein und kann somit von diesen nur schwer wieder entfernt werden.

Bei Polyharnstoff handelt es sich um einen biologischen Stoff, der vorzugsweise aus anorganischen Substanzen hergestellt wird, wobei die Herstellung nicht aus Harnstoff erfolgt. Polyharnstoffe sind vorzugsweise Polymere, die durch Polyaddition von Isocyanaten und Aminen entstehen. In der Regel wird Polyharnstoff aus Polyaddition von Diaminen und Diisocyanaten hergestellt. Das Polymer besitzt eine wiederkehrende Struktur, die dem Harnstoff ähnelt, sodass es zu der Bezeichnung Polyharnstoff gekommen ist. Ein anderer Begriff für Polyharnstoff ist Aminoplaste. Polyharnstoff ist sehr beständig gegenüber Lösungsmittel und Chemikalien und ist darüber hinaus kratzfest. Dieses hergestellte Polymer hat vorzugsweise eine kurze Verknüpfungszeit und es kommt somit zu einer schnellen Aushärtung, insbesondere beim Auftragen auf der Dampfsperre. Die elastische Beschichtung wird vorzugsweise in flüssiger Form aufgetragen beispielsweise durch Aufspritzen.

Vorzugsweise weist die elastische Beschichtung eine Dehnfähigkeit von mindestens 400%, 600%, 700%, 800% oder 900% auf. Die Dehnfähigkeit gibt hierbei an, wie weit sich die Beschichtung verlängern bzw. dehnen lässt, ohne dass diese bricht oder reißt. Demnach ist die Beschichtung sehr widerstandfähig gegen äußere Krafteinwirkungen, so dass ein dauerhafter Feuchtigkeitsschutz eines Dachs durch die elastische Beschichtung gewährleistet werden kann.

Im Gegensatz zum Stand der Technik stellt bei der vorliegenden Dampfsperre die Trennlage aus Aluminium die Feuchtigkeitssperre/Dampfsperre bereit, so dass die Verwendung von Bitumen als Feuchtigkeitssperre/Dampfsperre nicht notwendig ist. Durch die Trennlage aus Aluminium weist die Dampfsperre einen S_{d}-Wert > 1500 m auf. Die Dampfsperre dichtet ein Dach, insbesondere ein Flachdach gegen aufsteigende Feuchtigkeit vom Gebäudeinneren bzw. vom bestehenden Dachbelag ab. Die elastische Beschichtung fungiert vorzugsweise als Oberbelagsbahn und dichtet die Dampfsperre gegen Feuchtigkeit von oben ab. Durch die elastische Beschichtung ist die Dampfsperre vor äußeren Umwelteinflüssen, wie beispielsweise Regen oder andere Krafteinwirkungen, geschützt.

Die Verwendung von Aluminium (anstatt von Alu-Bitumenbahnen), insbesondere von Aluminium im Verbund mit Bitumen-, Butylkleber oder Acrylat- oder Hotmeltklebern, verringert das Flächengewicht der Dampfsperre deutlich, wodurch die Handhabung erleichtert wird. Weiterhin ist Aluminium im Gegensatz zu Dampfsperren aus Bitumenbahnen wesentlich weniger temperaturempfindlich und bleibt auch bei Temperaturen von bis zu minus 5 °C flexibel, d.h. die Dampfsperre kann auch bei niedrigen Temperaturen gut verarbeitet werden.

### Dampfsperre:

Vorzugsweise ist die Kleberbeschichtung als vollflächige oder im Wesentlichen vollflächige Kleberbeschichtung ausgebildet. Durch die vollflächige Kleberbeschichtung wird gewährleistet, dass sich die Dampfsperre vollständig mit dem darunterliegenden bestehenden Dachbelag, insbesondere einer bestehenden Abdichtung oder Oberbelagsbahn, verbindet. Vorzugsweise weist die Kleberbeschichtung ein Flächengewicht zwischen 20 g/m²- 200 g/m², vorzugsweise zwischen 40 g/m²- 90 g/m², besonders bevorzugt zwischen 50 g/m²- 80 g/m² auf.

Die Kleberbeschichtung kann aus einem Hotmelt-Klebstoff oder aus einem Acrylat-Klebstoff oder aus einem Klebstoff auf Basis von Bitumen oder Butyl ausgebildet sein. Vorzugsweise weist die Kleberbeschichtung eine Stärke im Bereich von 0,1 mm - 2,0 mm, 0,1 mm - 0,6 mm, 0,5 mm - 1,0 mm, 0,9 mm - 1,4 mm, 1,3 mm - 2,0 mm, besonders bevorzugt 0,3 mm, auf.

Acrylat-Klebstoffe haben eine hohe Alterungs- und Temperaturbeständigkeit und sind unempfindlich gegen UV-Strahlung und Oxidation. Beispielsweise weisen die Klebestreifen ein Flächengewicht von 40 bis 80 g/m², vorzugsweise 45 bis 70 g/m², besonders bevorzugt etwa 50 g/m² auf. Hotmelt-Klebstoff basieren auf ursprünglich nicht klebenden Kunstharzen, welche bei Temperaturen von z.B. über 150 °C verflüssigt werden und durch diesen Vorgang im wieder erkalteten Zustand eine gute Klebrigkeit und hohe Klebkraft erhalten. Beispielsweise können Acrylat-Klebstoffe gut nass-verklebt werden. Acrylat oder Hotmelt-Klebstoffe sind bei Temperaturen von bis zu -5 oder -10 °C verarbeitbar.

Besonders bevorzugt ist die Kleberbeschichtung kaltklebend und/oder die Kleberbeschichtung ist bis -10 °C, -8 °C oder -5 °C verarbeitbar. Somit können die einzelnen Bahnen der Dampfsperre einfach miteinander und/oder mit dem bestehenden Dachbelag verklebt werden.

Vorzugsweise ist die Dampfsperre aus nebeneinander liegenden, bahnförmigen Einzelbahnen ausgebildet, besonders bevorzugt aus nebeneinander verlegten Einzelbahnen mit jeweils oder mit überwiegend einer Breite von mindestens 100 cm, 110 cm, 120 cm, 140 cm oder 150 cm.

'Nebeneinander verlegte' Bahnen meint vorzugsweise 'nebeneinander liegende' Dampfsperr-Bahnen, was auch einschließt, dass die verlegten Bahnen teilweise überlappen.

Die Dampfsperre kann aus zwei, drei, vier, fünf oder mehr nebeneinander verlegten Einzelbahnen ausgebildet sein. Vorzugsweise sind nebeneinander verlegte Bahnen der Dampfsperre in ihrem Randbereich überlappend verlegt, insbesondere mit einem Überlappungsbereich von mindestens 30 mm, 40 mm, 50 mm, 70 mm oder 90 mm.

Durch die bahnförmige Ausbildung der Dampfsperre, kann die Dampfsperre auf einfache Weise als Rollenware transportiert und verarbeitet werden kann. Beispielsweise kann die Dampfsperre als Rollenware mit einer Breite zwischen 0,1 m - 1,5 m bereitgestellt werden. Bevorzugte Bahnbreiten sind: 30 cm, 40 cm, 50 cm, 75 cm, 100 cm, 120 cm, 140 cm oder 150 cm. Durch die geringe Flächendichte der Dampfsperre können deutlich mehr Laufmeter (lfm) pro Rolle bereitgestellt werden, ohne dabei die Handhabbarkeit (bei der Verlegung) zu beeinträchtigen. Beispielsweise werden bei einer PVC-Feuchtesperre üblicherweise 25 lfm pro Rolle bereitgestellt. Eine wie oben beschriebene mehrlagige Dampfsperre kann beispielsweise mit 100 lfm pro Rolle bereitgestellt werden, d.h. die Dampfsperre kann in größerer Länge ohne Anstückeln verlegt werden, so dass weniger Anschlüsse (zwischen den einzelnen Rollen) notwendig sind. Weniger Anschlüsse bedeuten weniger Montagearbeit und weniger potentielle Schwachstellen in der Dichtungsebene der Dampfsperre.

Vorzugsweise ist die Dampfsperre über einen vorgegebenen Zeitraum wasserdicht. Die Dampfsperre kann somit auf dem bestehenden Dachbelag die Funktion einer Notabdichtung erfüllen. Unter Notabdichtung wird verstanden, dass die Dampfsperre für den vorgegebenen Zeitraum eine Abdichtung gegenüber Feuchtigkeit/Wasser bietet. Dadurch kann beispielsweise auf dem bestehenden Dachbelag des Dachs zunächst nur die Dampfsperre verlegt werden. Die elastische Beschichtung aus Polyharnstoff oder einem Polyharnstoffgemisch muss dann nicht direkt nach dem Verlegen der Dampfsperre auf der Dampfsperre aufgetragen bzw. aufgespritzt werden. Somit kann das Verlegen der Dampfsperre und der elastischen Beschichtung aus Polyharnstoff oder einem Polyharnstoffgemisch auf verschiedene Tage aufgeteilt werden. Wenn es zwischen dem Verlegen der Dampfsperre und der elastischen Beschichtung aus Polyharnstoff oder einem Polyharnstoffgemisch beispielsweise regnet, ist das Dach für den vorgegebenen Zeitraum durch die Dampfsperre gegen Wasser abgedichtet.

Vorzugsweise weist die Dampfsperre eine erste Schutzlage auf, die mit der der Vlieslage abgewandten Seite der Trennlage verbunden und/oder auf dieser aufgetragen ist, und/oder weist eine zwischen der Trennlage und der Vlieslage angeordnete zweite Schutzlage auf.

Die erste und/oder zweite Schutzlage kann aus einem Kunststoff ausgebildet sein, insbesondere aus Polyethylenterephthalat (PET) bzw. aus einer PET-Folie, z.B. Polyethylen mit hoher Dichte (HDPE). Die Dichte von HDPE liegt beispielsweise zwischen 0,94 g/cm³ bis 0,97 g/cm³. Vorzugsweise weist die erste und/oder zweite Schutzlage eine Stärke von 7 µm - 50 µm, bevorzugt 9 µm - 30 µm, und besonders bevorzugt 10 µm - 20 µm auf.

Beispielsweise weist eine erste und/oder zweite Schutzlage aus PET eine Stärke von 12 µm auf. Die Verwendung von PET bietet den weiteren Vorteil, dass die Dichte der Dampfsperre gegen Feuchtigkeit/Dampf erhöht wird. Insbesondere kann bei Verwendung einer Schutzlage aus PET mit einer größeren Flächendichte bzw. einer dickeren/stärkeren Schutzlage, die Flächendichte (Stärke) der Aluminium-Trennlage verringert werden, ohne dass sich der S_{d}-Wert der Dampfsperre verringert.

Alternativ zur zweiten Schutzlage aus PET oder HDPE ist die zweite Schutzlage aus Polyethylen mit niedriger Dichte (LDPE) ausgebildet. Die Dichte von LDPE liegt beispielsweise zwischen 0,915 g/cm³ und 0,935 g/cm³.

Die erste und/oder zweite Schutzlage kann ein Flächengewicht von vorzugsweise 10 g/m² - 60 g/m², bevorzugt 15 g/m² - 50 g/m² und besonders bevorzugt 20 g/m² - 40 g/m² aufweisen. Besonders bevorzugt wird als zweite Schutzlage eine flammhemmende (FR = flame retardant) LDPE-Beschichtung verwendet, z.B. mit einer Flächendichte von 35 g/m².

Die erste Schutzlage und/oder die zweite Schutzlage sind vorzugsweise alkalibeständig, so dass die beiden Schutzlagen das nicht alkalibeständige Aluminium vor Beschädigung schützen.

Vorzugsweise ist die Vlieslage aus Polypropylen (PP), Polyethylen (PE), Polyester, Polybutylenterephthalat (PET), Polybutylenterephthalat (PBT) oder Polyamid (PA) hergestellt. Besonders bevorzugt ist die Vlieslage als Spinnvlies ausgebildet, insbesondere als hydrophiliertes (wasserdurchlässiges) PP-Spinnvlies. Vorzugsweise weist die Vlieslage ein Flächengewicht im Bereich von 10 g/m² - 160 g/m², 20 g/m² - 140 g/m², oder 30 g/m² - 120 g/m² auf, insbesondere einen Wert von 100 g/m² oder im Wesentlichen 100 g/m².

Bei der Verwendung der Dampfsperre weist die Vlieslage nach oben bzw. nach außen. D.h. die Trennlage aus Alu ist beim Verlegen auf einem Dach dem bestehenden Dachbelag und insbesondere einer bestehenden Oberbelagsbahn zugewandt. Dadurch, dass das Alu nicht nach oben weist, wird ein Mitarbeiter beim Verlegen weniger geblendet, wodurch das Verlegen vereinfacht ist.

Vorzugsweise weist die Trennlage eine Stärke im Bereich von 4 µm - 50 µm, bevorzugt 5 µm - 30 µm, und besonders bevorzugt 6 µm - 10 µm auf. Beispielsweise weist die Trennlage eine Stärke von etwa 7 µm auf.

Zum Schutz der Kleberbeschichtung kann der Klebstoff vollflächig mit einer abziehbaren Schutzabdeckung abgedeckt werden. Beispielsweise eine Schutzabdeckung aus Papier, aus Polyethylen (PE) oder Polyethylenterephthalat (PET) oder einer Kombination dieser Materialien. Die Schutzabdeckung ist zur Verlegung der Dampfsperre abziehbar.

Vorzugsweise weist die Dampfsperre ferner eine Gewebelage auf, die zwischen der Vlieslage und der zweiten Schutzlage angeordnet ist.

Die Gewebelage bzw. ein Gewebe ist vorzugsweise ein verkreuztes (z.B. rechtwinkliges oder nahezu rechtwinkliges) Fadensystem aus Längsfäden (Kettfäden) und Querfäden (Schussfäden), bei dem die Fäden in einem bestimmten Rhythmus (Bindung) über und unter den querliegenden Fäden durchgehen. Durch die Bindung des Gewebes bzw. die "Verwebung" der Fäden untereinander entsteht ein fester und dichter Verbund, der eine hohe Reißfestigkeit und Weiterreißfestigkeit der Dampfsperre gewährleistet. Bei der Verlegung der Dampfsperre können daher mechanische Schäden der Dampfsperre verhindert bzw. minimiert werden, so dass eine dichte Sperre gegen Wasser und Wasserdampf auch bei Belastung während oder nach der Verlegung gewährleistet wird. Vorzugsweise ist die Gewebelage aus einer Naturfaser, Glasfaser oder Kunststofffaser (z.B. Polyester, oder Polyethylen (PE), insbesondere aus HDPE) ausgebildet.

Die Gewebelage kann eine Fadendichte in Längsrichtung und/oder Querrichtung zwischen 3 - 15 Fäden/cm, bevorzugt zwischen 5 - 10 Fäden/cm, besonders bevorzugt zwischen 3 bis 7 Fäden/cm aufweisen, und zusätzlich oder alternativ einen Gitterabstand in zumindest einer (Gitter-)Richtung aufweisen von maximal 5 mm, bevorzugt maximal 4 mm und besonders bevorzugt maximal 2 mm. Die Angaben zu Fadendichte und Gitterabstand betreffen eine mittlere Fadendichte und einen mittleren Gitterabstand bei dem eine Herstellungstoleranz zu berücksichtigen ist.

Vorzugsweise weist die Gewebelage ein Flächengewicht von 20 g/m² - 150 g/m², bevorzugt 40 g/m² - 120 g/m² und besonders bevorzugt 50 g/m² - 90 g/m² auf. Beispielsweise weist die Gewebelage ein Flächengewicht von etwa 60 g/m² auf.

Vorzugsweise weist die Dampfsperre ferner eine Kleberschicht auf, die zwischen der zweiten Schutzlage und der Vlieslage angeordnet ist (insbesondere, wenn die zweite Schutzlage aus PET besteht), wobei die Kleberschicht vorzugsweise aus der Gruppe der Polyolefine ausgewählt ist, wie beispielsweise PE oder PP.

Bevorzugt sind die einzelnen Lagen der Dampfsperre und insbesondere die Trennlage und die Vlieslage, die Trennlage und die erste Schutzlage, die zweite Schutzlage und die Trennlage, die zweite Schutzlage und die Vlieslage und/oder die zweite Schutzlage und die Gewebelage und/oder die Gewebelage und die Vlieslage mittels Verkleben, Kaschieren, Aufspritzen, Verschmelzen, Verketten und/oder Schmelzpressung miteinander verbunden.

Durch die Verwendung der oben beschriebenen Materialien ist die Dampfsperre im Vergleich zu Bitumen oder PVC wesentlich weniger temperaturempfindlich und bleibt auch bei Temperaturen von bis zu minus 20 °C bis - 40 °C flexibel, so dass die Dampfsperre auch bei niedrigen Temperaturen sehr gut verarbeitet werden kann. Beispielsweise ist ein Falzen der Dampfsperre bis zu einer Temperatur von minus 20 °C möglich, z.B. zum Herstellen einer sogenannten L-Sperre oder Z-Sperre.

Nachfolgend wird beispielhaft das horizontale Verlegen einer wie oben beschriebenen bahnförmigen Dampfsperre mit Kleberbeschichtung zur Flachdachabdichtung beschrieben. Die Dampfsperre kann vor dem Verlegen zugeschnitten werden oder direkt von der Rolle auf den abzudichtenden Untergrund geklebt werden. Beim Verlegen der Dampfsperre wird das Schutzpapier langsam und gleichmäßig nach unten abgezogen und gleichzeitig die Bahn sorgfältig auf den bestehenden Dachbelag (beispielsweise eine alte Abdichtung oder Oberbelagsbahn) aufgeklebt.

Nebeneinander liegende Bahnen sollten mindestens 80 mm überlappend aufgeklebt werden, um eine dichte Dampfsperre zu erhalten, wobei eine dichte Verbindung gegen Feuchtigkeit und Dampf entsteht. Der Überlappungsbereich muss sorgfältig angewalzt werden.

Die oben beschriebene Dampfsperre kann ein Flächengewicht von 120 - 300 g/m², bevorzugt 130 - 250 g/m² und besonders bevorzugt 140 - 200 g/m² aufweisen. Beispielsweise ein Flächengewicht von oder von etwa 162 g/m². D.h. die Dampfsperre ist im Vergleich zu einer PVC-Feuchtesperre mit der gleichen Stärke (z.B. 1,2 mm) mindestens 5-mal leichter pro qm.

### Elastische Beschichtung:

Vorzugsweise ist die elastische Beschichtung als vollflächige und/oder in sich geschlossene Beschichtung auf der Dampfsperre aufgetragen oder aufgespritzt.

Die elastische Beschichtung bildet vorzugsweise die obere Schicht der Abdichtung des Dachs. Durch die vollflächige Ausbildung weist die elastische Beschichtung keine Schwachstellen auf. Somit wird eine Langlebigkeit der Abdichtung des Dachs gewährleistet. Insbesondere ist bzw. wird die elastische Beschichtung in flüssiger Form auf die Dampfsperre aufgetragen bzw. aufgespritzt. Die Beschichtung härtet vorzugsweise schnell aus, beispielsweise in weniger als 30 sec, 20 sec, 10 sec oder 7 sec nach dem Auftragen.

Die elastische Beschichtung wird vorzugsweise als Zwei-Komponenten-System mit Hilfe von Zweikomponenten-Mischanlagen verarbeitet. Vorzugsweise werden die zwei Komponenten erst unmittelbar im Düsenkopf einer Auftragsvorrichtung gemischt. Beispielsweise werden die zwei voneinander getrennten Komponenten über separate Leitungen zu einem Düsenkopf auf einem Dach gefördert, in welchem die Mischung der Komponenten stattfindet und die elastische Beschichtung durch Aushärten der Mischung der Komponenten nach dem Aufbringen auf dem Dach entsteht. Die Komponenten der elastischen Beschichtung sind vorzugsweise lösemittelfrei. Vorzugsweise enthält die erste Komponente Amine und die zweite Komponente Isocyanate, die beim Mischen durch Polyaddition die elastische Beschichtung ausbilden.

Zum Mischen im Düsenkopf kann ein statischer oder dynamischer Mischer zum Einsatz kommen. Beim statischen Mischer ergibt sich das Vermischen der Komponenten allein durch die Strömungsbewegung (d.h. es gibt keine bewegten Elemente). Ein dynamischer Mischer umfasst ein rotierendes Element zum Vermischen der Komponenten. Das rotierende Element kann beim Aufbringen der elastischen Beschichtung durch die strömenden Komponenten angetrieben werden oder motorisch angetrieben werden. Beispielsweise kann das rotierende Element als Schnecke ausgebildet sein.

Vorzugsweise weist die elastische Beschichtung 90 bis 100 Gew.%, 90 bis 95 Gew.% oder 95 bis 100 Gew.% Polyharnstoff auf oder die elastische Beschichtung weist ein Polyharnstoffgemisch mit einen Anteil von 1 bis 95 Gew.%, 30 bis 97 Gew.%, 50 bis 95 Gew.% oder 75 bis 95 Gew.% Polyharnstoff auf. Der Polyharnstoff oder das Polyharnstoffgemisch kann Bestandteile von Polyurethan, Polyphenol, Polyolefin, Polypropylen, Polyethylen, Polystyrol, Polyester, Polyethylenoxid, Polyterephthalat, Polyacryl, Polyamid oder Polycarbonat als Einzelkomponente oder als Gemisch aus verschiedenen dieser Stoffe aufweisen.

Sämtliche der vorgenannten Stoffe sind dazu geeignet, mit Polyharnstoff gemischt zu werden, um beispielsweise die Elastizität zu erhöhen oder andere besondere Eigenschaften, wie eine schnelle Abbindung, zu erreichen.

Besonders bevorzugt besteht die elastische Beschichtung aus einem Polyharnstoffgemisch mit Polyurethan und Polyharnstoff.

Vorzugsweise enthält die elastische Beschichtung 0 bis 5 Gewichts%, 0,01 bis 4,5 Gew.% oder 1 bis 10 Gew.% CO₂-bindende Zusätze gegen das Schäumen beim Vernetzen, insbesondere Calciumoxid.

Vorzugsweise weist das Polyharnstoffgemisch brandhemmende Stoffe auf, vorzugsweise in Form von anorganischen Salzen oder metallorganischen Verbindungen. Besonders bevorzugt weist das Polyharnstoffgemisch Stoffe ausgewählt aus der Gruppe bestehend aus Calciumcarbonat, Aluminiumtrihydrat, Magnesiumhydroxid, Natrium- und/oder KaliumHydroxid-Stannat auf.

Bei Dächern mit Solaranlagen bzw. Photovoltaikanlagen ist eine erhöhte Brandgefahr vorhanden. Durch die brandhemmenden Stoffe in der elastischen Beschichtung kann somit beim Ausbrechen eines Brands an Solaranlagen bzw. Photovoltaikanlagen auf einem Dach die Brandgefahr für das Dach reduziert werden. Somit ist der Einsatz der Anordnung auf Dächern mit Solaranlagen bzw. Photovoltaikanlagen besonders gut geeignet.

Vorzugsweise ergeben der A) Polyharnstoff zusammen mit den B) CO₂-bindenden Zusätzen und/oder den C) weiteren Bestandteilen (Polyurethan, Polyphenol, Polyolefin, Polypropylen, Polyethylen, Polystyrol, Polyester, Polyethylenoxid, Polyterephthalat, Polyacryl, Polyamid oder Polycarbonat als Einzelkomponente oder als Gemisch) und/oder den D) brandhemmenden Stoffen zusammen 95 - 100 Gew.%, 97 - 100 Gew.% oder 100 Gew.% der elastischen Beschichtung. Beispielsweis A) + B) oder A) + C) oder A) + D) oder A) + B) + C) oder A) + B) + D) oder A) + C) + B) oder A) + B) + C) + B) zusammen 95 - 100 Gew.%, 97 - 100 Gew.% oder 100 Gew.% der elastischen Beschichtung.

Vorzugsweise ist elastische Beschichtung wetterfest und insbesondere wasserdicht und/oder UV-beständig. Vorzugsweise weist die Beschichtung eine hohe Abriebfestigkeit auf und/oder ist kratzfest. Dadurch kann eine dauerhafter Schutz gegen Feuchtigkeit von oben durch die elastische Beschichtung gewährleistet werden. Die elastische Beschichtung kann eine Stärke im Bereich von 1 - 8 mm, 1 - 4 mm, 2 - 5 mm, 3 - 6 mm, 4 - 8 mm, vorzugsweise 2,5 mm, aufweisen.

Vorzugsweise ist bzw. wird der bestehende Dachbelag zumindest teilweise perforiert (insbesondere vor dem Aufkleben der Dampfsperre und dem Auftragen der elastischen Beschichtung). Bevorzugt wird eine Oberbelagsbahn und eine Dampfsperre und alle dazwischenliegenden Lagen, wie beispielsweise eine Dämmung, Holzschalung bei einem Kaltdach, eine Trennlage zwischen Holzschalung und Oberbelagsbahn, des bestehenden Dachbelags perforiert. Somit kann Feuchtigkeit unterhalb der neu aufgeklebten Dampfsperre nach oben bis unterhalb der neu aufgeklebten Dampfsperre aufsteigen.

Alternativ oder zusätzlich weist die Anordnung zumindest ein Entlüftungselement auf, das derart angeordnet ist, dass ein Einlass des Entlüftungselements unterhalb der (neu aufgeklebten) Dampfsperre und ein Auslass des Entlüftungselements oberhalb der elastischen Beschichtung angeordnet ist, so dass Feuchtigkeit und/oder Dampf unterhalb der Dampfsperre über das Entlüftungselement durch die Dampfsperre und die elastische Beschichtung hindurch nach oben entweichen kann. Somit kann vorhandene Feuchtigkeit im bestehenden Dachbelag aus dem bestehenden Dachbelag durch die neu aufgeklebte Dampfsperre und die elastische Beschichtung mittels de Entlüftungselement entweichen, d.h. der bestehende Dachbelag kann dadurch entlüftet bzw. getrocknet werden.

Vorzugsweise ist der Einlass des Entlüftungselements innerhalb einer Dämmung des bestehenden Dachbelags angeordnet. Vorzugsweise erstreckt sich eine Längsausdehnung des Entlüftungselements in vertikaler oder in einer nahezu vertikalen Richtung und/oder das Entlüftungselement ist vertikal oder nahezu vertikal angeordnet.

Beispielsweise kann das Entlüftungselement als Rohrelement ausgestaltet sein, wobei der zumindest eine Einlass und/oder der zumindest eine Auslass in einer Wandung des Rohrelements angeordnet ist. Vorzugsweise weist das Rohrelement eine Vielzahl von Einlässen in der Wandung und/oder in einem ersten Endbereich des Rohrelements unterhalb der neu aufgeklebten Dampfsperre auf. Vorzugsweise weist das Rohrelement eine Vielzahl von Auslässen in der Wandung und/oder in einem zweiten Endbereich des Rohrelements oberhalb der elastischen Beschichtung auf. Das Entlüftungselement kann einen Lüfter umfassen, der aktiv angetrieben wird, um einen Luftstrom zwischen dem Einlass und Auslass des Entlüftungselements zu erzeugen. Somit kann Feuchtigkeit aktiv aus dem bestehenden Dachbelag abtransportiert werden.

Ferner wird ein Verfahren zum Abdichten eines Dachs mit bestehendem Dachbelag, bereitgestellt. Das Verfahren weist auf: Aufkleben einer Dampfsperre, insbesondere eine Dampfsperre wie hierin beschrieben, auf den bestehenden Dachbelag, wobei die Dampfsperre aufweist: eine feuchtigkeitsundurchlässige und/oder dampfsperrende Trennlage aus Aluminium, eine mit der Trennlage verbundene Vlieslage, eine Kleberbeschichtung, die auf einer der Vlieslage abgewandten Seite der Trennlage angeordnet ist, wobei die Dampfsperre mit der Kleberbeschichtung auf dem bestehenden Dachbelag des Dachs aufgeklebt ist, und anschließendes Auftragen einer elastischen Beschichtung aus Polyharnstoff oder einem Polyharnstoffgemisch, insbesondere eine elastische Beschichtung wie hierin beschrieben, auf die Dampfsperre, vorzugsweise auf die Vlieslage der Dampfsperre.

Es kann eine neue Dämmung auf dem bestehenden Dachbelag, vorzugsweise auf einer bestehenden Oberbelagsbahn, verlegt werden, bevor die Dampfsperre aufgeklebt wird (d.h. die Dampfsperre wird in dem Fall auf die neue Dämmung aufgeklebt.

Vorzugsweise weist das Verfahren ferner auf: Reinigen des vorhandenen Dachbelags, insbesondere einer bestehenden Oberbelagsbahn, vor dem Aufkleben der Dampfsperre, vorzugsweise mit Wasser, und besonders bevorzugt mit einem Dampfstrahlers oder Hochdruckreiniger, und/oder unmittelbares Aufkleben, vorzugsweise nach dem Reinigen, der zumindest einen Dampfsperre auf den bestehenden Dachbelag.

Das Reinigen des Dachs kann auch das Entfernen von losen Teilen des bestehenden Dachbelags umfassen. Besonders bevorzugt werden zunächst lose Teile des bestehenden Dachbelags entfernt und anschließend der bestehende Dachbelag, insbesondere eine bestehende Oberbelagsbahn, durch beispielsweise Wasser gereinigt.

Vorzugsweise weist das Verfahren ferner auf: Perforieren des bestehenden Dachbelags vor dem Aufkleben der Dampfsperre, vorzugsweise nach dem Reinigen des Dachbelags, so dass vorhandene Feuchtigkeit im Dachbelag bis zur neu aufgeklebten Dampfsperre aufsteigen kann.

Im bestehenden Dachbelag kann sich aufgrund von Schäden von Abdichtungsbahnen und/oder Dampfsperren Feuchtigkeit ansammeln. Vorzugsweise wird der bestehende Dachbelag daher in regelmäßigen Abständen perforiert. Beispielsweise wird dabei der bestehende Dachbelag mit einem Werkzeug von oben bis unten durchstoßen.

Vorzugsweise umfasst der bestehende Dachbelag eine Oberbelagsbahn bzw. Abdichtungsbahn und/oder eine Dampfsperre oder Dampfbremse und/oder eine Dämmung, die zwischen der Oberbelagsbahn und der Dampfsperre angeordnet ist. Im Falle eine Kaltdachs ist auf der Dampfsperre eine Holzschalung angeordnet und auf der Holzschalung eine mögliche Trennlage und die Oberbelagsbahn. Die Holzschalung ist vorzugsweise derart ausgestaltet, dass zwischen der Holzschalung und der darunterliegenden Dämmung ein Hohlraum ausgebildet ist. Besonders bevorzugt ist die Holzschalung auf Balkenelementen, die auf der Dampfsperre angeordnet sind, verlegt, wobei die Balkenelemente die Holzschalung von der darunterliegenden Dämmung beabstandet.

Vorzugsweise wird der bestehende Dachbelag oberhalb einer Betondecke oder eines Trapezblechs perforiert. Besonders bevorzugt wird beim Perforieren die Oberbelagsbahn und die Dampfsperre bzw. Dampfbremse und jede der dazwischenliegenden Schichten wie beispielsweise eine Dämmung und/oder im Falle eines Kaltdachs eine Holzschalung und/oder Trennlage, durchstoßen.

Dadurch kann vorhandene Feuchtigkeit im bestehenden Dachbelag bis zur neu aufgeklebten Dampfsperre aufsteigen und es kann somit verhindert werden, dass sich Feuchtigkeit im bestehenden Dachbelag sammelt.

Vorzugsweise weist das Verfahren ferner auf: Einbringen von zumindest einer Aussparung in den bestehenden Dachbelag, und Montieren von mindestens einem Entlüftungselement in der mindestens einen Aussparung vor dem Aufkleben der Dampfsperre und dem Auftragen der elastischen Beschichtung, wobei das Entlüftungselement derart in der Aussparung montiert ist, dass ein Einlass des Entlüftungselements unterhalb der Dampfsperre und ein Auslass des Entlüftungselements oberhalb der elastischen Beschichtung angeordnet ist, so dass vorhandene Feuchtigkeit unterhalb der Dampfsperre über das Entlüftungselement durch die Dampfsperre und die elastische Beschichtung hindurch nach oben entweichen kann. Vorzugsweise ist der Einlass des Entlüftungselements innerhalb einer Dämmung oder innerhalb eines Hohlraums (bei einem Kaltdach) des bestehenden Dachbelags angeordnet.

Somit kann vorhandene Feuchtigkeit im bestehenden Dachbelag aus dem bestehenden Dachbelag durch die neu aufgeklebte Dampfsperre und die elastische Beschichtung mittels de Entlüftungselement entweichen, d.h. der bestehende Dachbelag kann dadurch entlüftet bzw. getrocknet werden.

Dadurch kann einer Blasenbildung an der neu aufgeklebten Dampfsperre aufgrund von aufsteigender und sich unterhalb der neu aufgeklebten Dampfsperre sammelnden Feuchtigkeit verhindert werden. Außerdem kann somit Feuchtigkeit in dem bestehenden Dachbelag, insbesondere einer bestehenden Dämmung, abgeführt werden und somit eine Verbesserung des Dämmwerts der Dämmung erreicht werden bzw. einer Reduzierung des Dämmwerts entgegengewirkt werden. Ferner kann einer Schimmelbildung im bestehenden Dachbelag entgegengewirkt werden.

Das Entlüftungselement kann passiv ausgestaltet sein, beispielsweise als Rohrelement mit Einlass und Auslass ohne aktiv angetriebenes Element. Alternativ kann das Entlüftungselement aktiv ausgestaltet sein, beispielsweise mit einen Lüfter, der aktiv angetrieben wird, so dass ein Luftstrom vom Einlass (d.h. im bestehenden Dachbelag) zum Auslass (d.h. oberhalb der neu aufgetragenen elastischen Beschichtung) entsteht.

Das Entlüftungselement kann eine Vielzahl von Einlässen und/oder Auslässen aufweisen, wobei die Einlässe unterhalb der neu aufgeklebten Dampfsperre und die Auslässe oberhalb der elastischen Beschichtung angeordnet sind. Beispielsweise kann das Entlüftungselement als Rohrelement ausgebildet sein und zumindest ein Teil der Einlässe und/oder Auslässe in einer Wandung des Rohrelements angeordnet sein.

Vorzugsweise werden mehrere Entlüftungselemente auf dem Dach montiert, beispielsweise werden pro 100 m² mindestens 2, 3, 4 oder 5 Entlüftungselemente montiert. Die Entlüftungselemente werden bevorzugt in einem Randbereich des Dachs montiert, jedoch können die Entlüftungselemente auch an jeder anderen Stelle des Dachs montiert werden.

Bevorzugt wird nach der Montage der Entlüftungselemente die Dampfsperre aufgeklebt, wobei für die Entlüftungselemente Aussparungen in der Dampfsperre bzw. den einzelnen Dampfsperrbahnen, eingebracht werden. Die einzelnen Entlüftungselemente sind somit vorzugsweise von einer oder mehreren Dampfsperrbahnen umschlossen.

Anschließend wird vorzugsweise die elastische Beschichtung aufgetragen bzw. aufgespritzt, wobei die elastische Beschichtung jeweils die Entlüftungselemente umschließt, und eine durchgängige Beschichtungsfläche ausbildet.

Das zumindest eine Entlüftungselement wird vorzugsweise derart abgedichtet, dass zwischen der Dampfsperre und dem durch die Dampfsperre ragenden Entlüftungselement(en) eine dampfdichte Verbindung entsteht. Somit wird gewährleistet, dass kein aufsteigender Dampf bzw. aufsteigende Feuchtigkeit zwischen der Dampfsperre und dem Entlüftungselement hindurchpassieren kann. D.h. aufsteigender Dampf bzw. aufsteigende Feuchtigkeit unterhalb der aufgeklebten Dampfsperre kann ausschließlich über den Einlass des Entlüftungselements nach oben durch die Dampfsperre und die elastische Beschichtung hindurch aufsteigen.

Vorzugsweise wird die elastische Beschichtung in flüssiger Form aufgetragen, bevorzugt durch Aufspritzen. Alternativ oder zusätzlich ist die elastische Beschichtung bis -10 °C, -8 °C oder -5 °C verarbeitbar.

Die elastische Beschichtung ist mehrfach übereinander auftragbar. Somit kann das Auftragen der elastischen Beschichtung unterbrochen und zu einem späteren Zeitpunkt wieder ansatzlos fortgesetzt werden. Falls es zu einer Beschädigung gekommen ist, kann ein nachträgliches Auftragen der elastischen Beschichtung erfolgen und es entstehen keinerlei Nachteile.

Vorzugsweise entsteht die elastische Beschichtung bzw. wird die elastische Beschichtung hergestellt durch das Aufbringen eines Gemisch von zwei Ausgangskomponenten auf der Dampfsperre, wobei die Ausgangskomponenten vorzugsweise erst unmittelbar im Düsenkopf einer Auftragungsvorrichtung gemischt werden, bevor das entstehende Gemisch auf die Dampfsperre aufgetragen wird, vorzugsweise auf die Vlieslage der Dampfsperre aufgetragen wird.

Die elastische Beschichtung ist demnach ein Zwei-Komponentensystem, wobei die zwei Komponenten (Amine und Isocyanate) erst in dem Düsenkopf miteinander vermischt werden. Durch das Vermischen kommt es zu einem Aushärtungsprozess, wobei das Aushärten vorzugsweise maximal 30 s, 20 s, 10 s dauert. Beispielsweise können die zwei Komponenten in getrennten Behältern am Boden eines Gebäudes oder auf einem Fahrzeug gelagert werden und in separaten Leitungen zu einem Düsenkopf auf einem Dach gefördert werden.

Vorzugsweise wird die Dampfsperre aus nebeneinander liegenden, bahnförmigen Einzelbahnen ausgebildet, wobei das Verfahren aufweist: Aufkleben von zwei oder mehr nebeneinander verlegten Einzelbahnen von Dampfsperren, wobei nebeneinanderliegende Bahnen der Dampfsperre besonders bevorzugt in ihrem Randbereich überlappend verlegt sind, insbesondere mit einem Überlappungsbereich von mindestens 30 mm, 40 mm, 50 mm, 70 mm oder 90 mm.

Bevorzugt ist die Dampfsperre durch die nebeneinander verlegten Einzelbahnen ausgebildet, wobei die elastische Beschichtung auf der gesamten oder im Wesentlichen gesamten Dampfsperre (d.h. auf den Vlieslagen der einzelnen Dampfsperrbahnen), aufgetragen oder aufgespritzt wird. Die elastische Beschichtung bildet somit eine in sich geschlossene und vollflächige Beschichtung aus. Unebenheiten durch Überlappungen der darunterliegenden Dampfsperrbahnen werden somit durch die elastische Beschichtung ausgeglichen. Somit weist die elastische Beschichtung eine durchgängige Fläche auf, die keine potentiellen Schwachstellen wie bei Überlappungsbereichen von Abdichtungsbahnen aufweist.

Alle hierin offenbarten Einzelmerkmale oder Teilkombinationsmerkmale bezüglich der Anordnung sind als solche auch mit den Verfahrensmerkmalen in beliebiger Kombination kombinierbar und somit offenbart. Umgekehrt sind alle hierin offenbarten Einzelmerkmale oder Teilkombinationsmerkmale bezüglich des Verfahrens als solche auch mit den Anordnungsmerkmalen in beliebiger Kombination kombinierbar und somit offenbart.

Anhand von Figuren werden Ausführungsformen der Erfindung näher erläutert. Es zeigen:
- Fig. 1: schematisch eine Anordnung zum Abdichten eines Dachs mit bestehendem Dachbelag,
- Fig. 2: eine schematische, nicht maßstabsgerechte seitliche Schnittansicht der Anordnung aus Fig. 1 mit Entlüftung,
- Fig. 3: eine schematische, nicht maßstabsgerechte seitliche Schnittansicht der Anordnung aus Fig. 1 mit einer Dampfsperre gemäß einer ersten Ausgestaltung,
- Fig. 4: eine schematische, nicht maßstabsgerechte seitliche Schnittansicht der Anordnung aus Fig. 1 mit einer Dampfsperre gemäß einer zweiten Ausgestaltung,
- Fig. 5: schematisch eine weitere Anordnung zum Abdichten eines Dachs mit bestehendem Dachbelag, und
- Fig. 6: schematisch eine Anordnung zum Abdichten eines Kaltdachs mit bestehendem Dachbelag.

Fig. 1 zeigt schematisch eine Anordnung 20 zum Abdichten eines Dachs, insbesondere eines Flachdachs, mit bestehendem Dachbelag 21. Die Anordnung weist einen bestehenden Dachbelag 21 auf, der auf einem Flachdachträger wie einer Betondecke 22 verlegt ist. Der Dachbelag 21 kann, wie in Fig. 1 gezeigt, beispielswiese eine bestehende Dampfsperre oder Dampfbremse 23 und/oder eine bestehende Dämmung oder Isolierung 24 und/oder eine bestehende Oberbelagsbahn 26 aufweisen. Vorzugsweise ist Dampfbremse 23 unmittelbar auf der Betondecke 22 verlegt und/oder die Dämmung 24 ist zwischen der Oberbelagsbahn 26 und der Dampfbremse 23 angeordnet. Wie in Fig. 1 dargestellt bildet die Oberbelagsbahn 26 die oberste Schicht des bestehenden Dachbelags 21. Auf dem bestehenden Dachbelag 21 bzw. auf der obersten Schicht des bestehenden Dachbelags 21 (in diesem Fall auf der Oberbelagsbahn 26) ist eine Dampfsperre 2a verlegt bzw. mittels einer Kleberbeschichtung 17 aufgeklebt. Der Aufbau der Dampfsperre 2a wird im Rahmen der Fig. 3 und der Aufbau einer möglichen alternativen Ausgestaltung einer Dampfsperre 2b im Rahmen der Fig. 4 nachfolgend näher erläutert werden. Die Dampfsperre 2a ist vorzugsweise bahnförmig ausgebildet.

Nachfolgend wird beispielhaft das Verlegen einer wie oben beschriebenen bahnförmigen Dampfsperre 2a als Flachdachabdichtung, die als Dampfsperre wirkt, beschrieben. Die bahnförmige Dampfsperre 2a kann zur einfacheren Handhabung vor dem Verlegen zugeschnitten werden. Alternativ wird direkt von der Rolle verlegt.

Die Schutzfolie der vollflächigen Kleberbeschichtung 17 (siehe Fig. 3) wird beim Verlegen auf den bestehenden Dachbelag 21, insbesondere der Betondecke 22, abgezogen und die Kleberbeschichtung 17 auf die Oberseite der Betondecke 22 aufgepresst. Nebeneinanderliegende Bahnen werden vorzugsweise überlappend verlegt (mindestens 5 cm überlappend), um eine dichte Feuchtigkeitssperre bzw. Dampfsperre zu erhalten. Der Überlappungsbereich muss sorgfältig angewalzt werden. In der Fig. 1 (sowie den Figuren 5 und 6) ist die Dampfsperre 2a zur Vereinfachung als durchgängige Bahn dargestellt.

Vorzugsweise wird der bestehende Dachbelag 21 vor dem Aufkleben der Dampfsperre 2a gereinigt, d.h. es werden lose Teile entfernt und/oder der bestehende Dachbelag 21 mittels Wasser gereinigt.

Es kann zunächst eine neue Dämmung (nicht dargestellt) auf den bestehenden Dachbelag 21 bzw. auf der bestehenden Oberbelagsbahn 26 verlegt werden und auf diese neue Dämmung die Dampfsperre 2a aufgeklebt werden.

Nach dem Aufkleben der Dampfsperre 2a wird auf der Oberseite der Dampfsperre 2a, und insbesondere auf einer Vlieslage der Dampfsperre 2a (siehe Fig. 3) eine elastische Beschichtung 16 aus Polyharnstoff oder einem Polyharnstoffgemisch aufgetragen. Vorzugsweise wird die elastische Beschichtung 16 in flüssiger Form aufgespritzt. Beispielsweise kann die elastische Beschichtung 16 als Zwei-Komponentensystem aufgetragen werden.

Auf der Oberseite der elastischen Beschichtung 16 kann ein Oberflächenschutz (nicht gezeigt) beispielsweise in Form einer Kiesauflast, angeordnet werden.

Fig. 2 zeigt eine schematische, nicht maßstabsgerechte seitliche Schnittansicht der Anordnung 20 aus Fig. 1 mit Entlüftung. Die nachfolgend beschriebenen Spezifikationen sind ebenfalls auf die Anordnung 20a der Fig. 5 und auf die Anordnung 20b der Fig. 6 anwendbar. Außerdem kann anstatt der gezeigten Dampfsperre 2a ebenfalls die Dampfsperre 2b der Fig. 4 verwendet werden.

Vorzugsweise werden vor dem Aufkleben der Dampfsperre 2a auf den bestehenden Dachbelag 21 in den bestehenden Dachbelag 21 Perforierungen 34 eingebracht (d.h. der bestehende Dachbelag 21 wird von oben nach unten durchstoßen, insbesondere werden die Oberbelagsbahn 26, die Dämmung 24 und/oder die Dampfbremse bzw. Dampfsperre 23 durchstoßen). Dadurch kann vorhandene Feuchtigkeit im bestehenden Dachbelag 21 bis zur neu aufgeklebten Dampfsperre 2a aufsteigen.

Vorzugsweise wird zumindest eine Aussparung in den bestehenden Dachbelag 21 eingebracht, vorzugsweise nach dem Perforieren, und ein Entlüftungselement 32 mit zumindest einem Einlass 32a und zumindest einem Auslass 32b in der mindestens einen Aussparung vor dem Aufkleben der Dampfsperre 2a und dem Auftragen der elastischen Beschichtung 16 montiert. Bevorzugt ist das Entlüftungselement 32 derart in der Aussparung montiert ist, dass, nach dem Aufkleben der Dampfsperre 2a und dem Auftragen der elastischen Beschichtung 16, ein Einlass 32a des Entlüftungselements unterhalb der Dampfsperre 2a, 2b und ein Auslass 32b des Entlüftungselements oberhalb der elastischen Beschichtung 16 angeordnet ist. Dadurch kann vorhandene Feuchtigkeit von unterhalb der Dampfsperre 2a über das Entlüftungselement 32 durch die Dampfsperre 2a und die elastische Beschichtung 16 hindurch nach oben entweichen. Die Strömungsrichtung der entweichenden Feuchtigkeit bzw. Dampf ist durch gestrichelte Pfeile in Fig. 2 dargestellt. Somit kann der bestehende Dachbelag 21 nach dem Aufkleben der Dampfsperre 2a und dem Auftragen der elastischen Beschichtung 16 mittels des Entlüftungselements 32 entlüftet bzw. getrocknet werden. Vorzugsweise werden eine Vielzahl von Entlüftungselementen 32 montiert, besonders bevorzugt im Randbereich des bestehenden Dachbelags 21. Vorzugsweise ist der Einlass 32a innerhalb der Dämmung 24 angeordnet (siehe Fig. 2).

Beispielsweise kann das Entlüftungselement 32 als Rohrelement ausgestaltet sein, wobei der zumindest eine Einlass 32a und/oder der zumindest eine Auslass 32b in einer Wandung des Rohrelements 32 angeordnet ist. Wie in Fig. 2 dargestellt weist das Rohrelement 32 eine Vielzahl von Einlässen in der Wandung und/oder in einem ersten Endbereich des Rohrelements 32 unterhalb der neu aufgeklebten Dampfsperre 2a auf. Vorzugsweise weist das Rohrelement eine Vielzahl von Auslässen in der Wandung und/oder in einem zweiten Endbereich des Rohrelements 32 oberhalb der elastischen Beschichtung 16 auf. Das Entlüftungselement 32 kann einen Lüfter (nicht gezeigt) umfassen, der aktiv angetrieben wird, um einen Luftstrom zwischen dem Einlass 32a und Auslass 32b des Entlüftungselements zu erzeugen. Somit kann Feuchtigkeit aktiv aus dem bestehenden Dachbelag abtransportiert werden.

Fig. 3 zeigt eine schematische, nicht maßstabsgerechte seitliche Schnittansicht der Anordnung 20 aus Fig. 1 mit der Dampfsperre 2a und der elastischen Beschichtung 16 gemäß einer ersten Ausgestaltung.

Die Dampfsperre 2a weist eine feuchtigkeitsundurchlässige und dampfundurchlässige Trennlage 4 aus Aluminium und eine mit der Trennlage 4 verbundene Vlieslage 12 auf. Die Vlieslage 12 schützt die Dampfsperre und insbesondere die Trennlage 4 vor Beschädigung.

Vorzugsweise weist die Dampfsperre 2a auf einer der Vlieslage 12 abgewandten Seite der Trennlage 4 eine Kleberbeschichtung 17, vorzugsweise eine vollflächige oder nahezu vollflächige Kleberbeschichtung 17 auf. Die Dampfsperre 2a wird mittels der Kleberbeschichtung 17 auf den bestehenden Dachbelag 21 und insbesondere auf die bestehende Oberbelagsbahn 26 des Dachs (siehe Fig. 1) aufgeklebt. Die Verlegung erfolgt bei einer solchen Dampfsperre vorzugsweise überlappend. D.h. es wird eine sehr gut und schnell haftende 'Kleber-auf-Kleber' Verbindung bereitgestellt. Der für Kleberbeschichtung verwendete Klebstoff ist vorzugsweise kaltklebend und es kann beispielsweise ein Klebstoff auf Basis von Bitumen oder Butyl oder ein Acrylat-Klebstoff oder ein Hotmelt-Klebstoff verwendet werden. Diese Klebstoffe sind problemlos bis zu minus 10 °C verarbeitbar.

Zum Transport und Schutz der vollflächigen Kleberbeschichtung 17 ist auf der vollflächigen Kleberbeschichtung 17 vorzugsweise eine Schutzabdeckung (nicht dargestellt) wie z.B. ein Schutzpapier (z.B. ein Liner) angeordnet, das zum Verlegen der Dampfsperre 2a abgezogen werden kann.

Um die Stirnkanten der bahnförmigen Dampfsperre 2a dicht miteinander zu verbinden, werden beim Auslegen die aneinanderstoßenden Stirnkanten benachbarter Bahnen z.B. etwa 5 cm überlappend angeordnet. Anschließend können die Längskanten mit einem Klebeband überklebt werden, so dass eine dampfdichte bzw. feuchtigkeitsdichte Verbindung zwischen den Bahnen hergestellt wird. Das Klebeband hat z.B. eine Breite zwischen 100-200 mm.

Wie in Fig. 3 zu sehen, kann auf einer der Vlieslage 12 abgewandten Seite der Trennlage 4 eine erste Schutzlage 6 und/oder auf der der Vlieslage 12 zugewandten Seite der Trennlage 4 eine zweite Schutzlage 8 aus Kunststoff ausgebildet sein. Die erste und/oder zweite Schutzlage 6, 8 kann aus Polyethylenterephthalat (PET) oder aus Polyethylen mit hoher Dichte (HDPE) hergestellt sein.

Vorzugsweise ist zwischen der zweiten Schutzlage 8 und der Vlieslage 12 eine Kleberschicht 10 angeordnet, die ausgewählt ist aus der Gruppe der Polyolefine, wie beispielsweise PP.

Die verschiedenen Lagen können auf verschiedene Weise verbunden sein. Besonders vorteilhaft ist das Verkleben, Kaschieren, Aufspritzen, Verschmelzen, Verketten oder die Schmelzpressung. Hierbei können auch unterschiedliche dieser Verfahren zwischen den jeweiligen Lagen verwendet werden, um die einzelnen Lagen miteinander zu verbinden.

Die beiden Schutzlagen 6, 8 sind vorzugsweise alkalibeständig. Da die beiden Schutzlagen 6, 8 die Trennlage aus Aluminium 4 umschließen, wird das nicht-alkalibeständige Aluminium von den Schutzlagen 6, 8 vor Beschädigung geschützt.

Beispielsweise kann die Dampfsperre 2a den folgenden Aufbau aufweisen:
- erste Schutzlage 6: PET-Schicht, ca. 12 µm,
- Aluminium-Trennlage 4: ca. 7 µm,
- zweite Schutzlage 8: PET-Schicht, ca. 25 g/m²,
- Kleberschicht 10: aus einem Kunststoff der Gruppe der Polyolefine wie beispielsweise PP,
- Vlieslage 12: PP-Spinnvlies, Flächendichte ca. 100 g/m²,
- Kleberbeschichtung 17: Bitumen oder Butylkleber, Stärke: 0,3 mm,
- Bahnbreite x Länge x Dicke: 1,5 m x 100 m x 0,20 mm,

Wie oben beschrieben wird auf der Vlieslage 12 der Dampfsperre 2a die elastische Beschichtung 16 aus Polyharnstoff oder aus einem Polyharnstoffgemisch in flüssiger Form aufgetragen oder aufgespritzt.

Fig. 4 zeigt eine schematische, nicht maßstabsgerechte seitliche Schnittansicht der Anordnung aus Fig. 1 mit einer Dampfsperre 2b und der elastischen Beschichtung 16 gemäß einer zweiten Ausgestaltung.

Im Unterschied zu der in den Figuren 1 bis 3 und Figuren 5 und 6 dargestellten Dampfsperre 2a, weist diese Dampfsperre 2b anstatt der zweiten Schutzlage 8 aus PET und der Kleberschicht 10 eine zweite Schutzlage 8 aus LDPE auf. Sofern nicht anders angemerkt entsprechen alle anderen Spezifikationen der Dampfsperre 2b von Fig. 4 denen der in den Figuren 1 bis 3, 5 und 6 beschriebenen Dampfsperre 2a. Wie in Fig. 4 dargestellt, weist die Dampfsperre 2b vorzugsweise eine Gewebelage 14 auf, die zwischen der Vlieslage 12 und der zweiten Schutzlage 8 angeordnet ist. Zwar sind die Anordnungen 20, 20a, 20b der Figuren 1 bis 3, 5 und 6 jeweils mit der Dampfsperre 2a dargestellt, jedoch können die Anordnungen 20, 20a, 20b ebenfalls anstatt der Dampfsperre 2a die Dampfsperre 2b aufweisen.

Beispielsweise kann die Dampfsperre 2b den folgenden Aufbau aufweisen:
- erste Schutzlage 6: PET-Schicht, ca. 12 µm,
- Aluminium-Trennlage 4: ca. 7 µm,
- zweite Schutzlage 8: LDPE-Schicht, Flächengewicht ca. 35 g/m²,
- Gewebelage 14: Flächengewicht ca. 60 g/m²,
- Vlieslage 12: PP-Spinnvlies, Flächendichte ca. 100 g/m²,
- Kleberbeschichtung 17: Bitumen oder Butylkleber, Stärke: 0,3 mm,
- Bahnbreite x Länge x Dicke: 1,5 m x 100 m x 0,20 mm,

Vorzugsweise wird die LDPE-Schicht 8 in flüssiger Form auf die Trennlage 4 aufgetragen, und die Gewebelage 14 und Vlieslage 12 auf die noch flüssige LDPE-Schicht 8 gelegt. Dadurch werden die Gewebelage 14 und die Vlieslage 12 von dem flüssigen LDPE durchdrungen und sind nach dem Aushärten fest mit der Trennlage 4 verbunden.

Fig. 5 zeigt schematisch eine Anordnung 20a zum Abdichten eines weiteren Dachs, insbesondere eines Flachdachs, mit bestehendem Dachbelag 21. Die Anordnung 20a der Fig. 5 unterscheidet sich von der Anordnung 20 der Fig. 1 und 2 dadurch, dass der bestehende Dachbelag 21 auf einem Trapezblech 30 verlegt ist. Sofern nicht anders angemerkt entsprechen alle anderen Spezifikationen hinsichtlich des bestehenden Dachbelags 21, der Dampfsperre 2a, der elastischen Beschichtung und der Entlüftungselemente 32 von Fig. 5 denen in Fig. 1 und 2.

Fig. 6 zeigt schematisch eine Anordnung 20b zum Abdichten eines Kaltdachs mit bestehendem Dachbelag 21a. Die Anordnung 20b der Fig. 6 unterscheidet sich von der Anordnung 20 der Fig. 1 durch den bestehende Dachbelag 21a. Sofern nicht anders angemerkt entsprechen alle anderen Spezifikationen hinsichtlich der Dampfsperre 2a und der elastischen Beschichtung und den Entlüftungselementen von Fig. 6 denen in Fig. 1 und 2. Der bestehende Dachbelag 21a der Anordnung 20b ist wie in Fig. 1 und 2 auf der Betondecke 22 verlegt. Der bestehende Dachbelag 21a kann, wie in Fig. 6 gezeigt, beispielswiese eine bestehende Dampfsperre oder Dampfbremse 23 und/oder eine bestehende Dämmung oder Isolierung 24 und/oder eine bestehende Oberbelagsbahn 26 aufweisen. Vorzugsweise ist Dampfbremse 23 unmittelbar auf der Betondecke 22 verlegt.

Der bestehende Dachbelag 21a weist ferner Balkenelemente 31 auf, die auf der Dampfsperre 23 angeordnet sind, und eine Holzschalung 27, die auf den Balkenelementen verlegt ist. Die Dämmung 24 ist dabei zwischen der Dampfbremse 23 und der Holzschalung 27 angeordnet. Die Holzschalung 27 und die Balkenelemente 31 sind derart ausgestaltet, dass die Holzschalung 27 zur darunterliegenden Dämmung 24 beabstandet ist (d.h. es ist ein Hohlraum 29 zwischen Dämmung 24 und Holzschalung 27 vorhanden). Auf der Holzschalung 27 ist die Oberbelagsbahn 26 angeordnet. Vorzugsweise kann zwischen der Holzschalung 27 und der Oberbelagsbahn 26 eine Trennlage 28, beispielsweise eine PE-Folie, verlegt sein. Auf der Oberbelagsbahn 26 ist ähnlich wie in den Figuren 1, 2 und 5 die neue Dampfsperre 2a aufgeklebt, auf welcher wiederum die elastische Beschichtung 16 aufgetragen ist.

Zur Vereinfachung sind die Perforierungen im bestehenden Dachbelag 21, 21a in den Anordnungen 20a, 20b der Figuren 5 und 6 nicht dargestellt. Ähnlich zu Fig. 2 werden auch hier vorzugsweise Perforierungen eingebracht, die die Oberbelagsbahn 26, die Dampfsperre 23 und alle dazwischenliegenden Lagen durchstoßen, so dass die Feuchtigkeit vom bestehenden Dachbelag 21, 21a bis zur neu aufgeklebten Dampfsperre hinaufsteigen kann und besonders bevorzugt über die Entlüftungselemente 32 nach oben aus dem Dach entweichen kann. Die Spezifikationen bezüglich der Entlüftungselemente 32 der Fig. 2 sind ebenfalls auf die Anordnungen 20a, 20b der Figuren 5 und 6 anwendbar, falls nicht anders angegeben.

### Bezugszeichenliste

- 2a, 2b: Dampfsperre
- 4: Aluminium-Trennlage
- 6: erste Schutzlage
- 8: zweite Schutzlage
- 10: Kleberschicht
- 12: Vlieslage
- 14: Gewebelage
- 16: elastische Beschichtung aus Polyharnstoff oder Polyharnstoffgemisch
- 17: (vollflächige) Kleberbeschichtung
- 20, 20a, 20b: Flachdachanordnung
- 21, 21a: bestehender Dachbelag
- 22: Flachdachträger (Betondecke)
- 23: bestehende Dampfsperre / Dampfbremse
- 24: bestehende Dämmung / Isolierung
- 26: bestehende Oberbelagsbahn
- 27: Holzschalung
- 28: Trennlage
- 29: Hohlraum
- 30: Trapezblech
- 31: Balkenelement
- 32: Entlüftungselement
- 32a: Einlass
- 32b: Auslass
- 34: Perforierung

## Patentansprüche

1. Anordnung (20, 20a, 20b) zum Abdichten eines Dachs, insbesondere eines Flachdachs, mit bestehendem Dachbelag (21, 21a), aufweisend:
ein Dach (22, 30) mit bestehendem Dachbelag (21, 21a);
eine Dampfsperre (2a, 2b) auf dem bestehenden Dachbelag, aufweisend:
eine feuchtigkeitsundurchlässige und/oder dampfsperrende Trennlage (4) aus Aluminium,
eine mit der Trennlage verbundene Vlieslage (12), und
eine Kleberbeschichtung (17), die auf einer der Vlieslage (4) abgewandten Seite der Trennlage (4) angeordnet ist; und
eine elastische Beschichtung (16) aus Polyharnstoff oder einem Polyharnstoffgemisch, die auf der Dampfsperre (2a, 2b), vorzugsweise auf der Vlieslage (12) der Dampfsperre (2a, 2b), angeordnet ist;
wobei die Dampfsperre (2a, 2b) mit der Kleberbeschichtung (17) auf dem bestehenden Dachbelag (21, 21a) des Dachs aufgeklebt ist.

2. Anordnung nach Anspruch 1,
wobei die Kleberbeschichtung (17) als vollflächige oder im Wesentlichen vollflächige Kleberbeschichtung (17) ausgebildet ist, und/oder
wobei die Kleberbeschichtung (17) aus einem Hotmelt-Klebstoff oder aus einem Acrylat-Klebstoff oder aus einem Klebstoff auf Basis von Bitumen oder Butyl ausgebildet ist, und/oder
wobei die Kleberbeschichtung (17) eine Stärke im Bereich von 0,1 mm - 2,0 mm, 0,1 mm - 0,6 mm, 0,5 mm - 1,0 mm, 0,9 mm - 1,4 mm, 1,3 mm - 2,0 mm, besonders bevorzugt 0,3 mm, aufweist.

3. Anordnung nach Anspruch 1 oder 2, wobei die Dampfsperre (2a, 2b) aus nebeneinander liegenden, bahnförmigen Einzelbahnen ausgebildet ist, vorzugsweise aus nebeneinander verlegten Einzelbahnen mit jeweils oder mit überwiegend einer Breite von mindestens 100 cm, 110 cm, 120 cm, 140 cm oder 150 cm, und
wobei die Dampfsperre (2a, 2b) vorzugsweise aus zwei, drei, vier, fünf oder mehr nebeneinander verlegten Einzelbahnen ausgebildet ist,
wobei nebeneinander verlegte Bahnen der Dampfsperre (2a, 2b) besonders bevorzugt in ihrem Randbereich überlappend verlegt sind, insbesondere mit einem Überlappungsbereich von mindestens 30 mm, 40 mm, 50 mm, 70 mm oder 90 mm.

4. Anordnung nach einem der vorhergehenden Ansprüche, wobei die Dampfsperre (2a, 2b) aufweist:
eine erste Schutzlage (6), die mit der der Vlieslage (12) abgewandten Seite der Trennlage (4) verbunden und/oder auf dieser aufgetragen ist, und/oder
eine zwischen der Trennlage (4) und der Vlieslage (12) angeordnete zweite Schutzlage (6).

5. Anordnung nach einem der vorhergehenden Ansprüche, wobei die elastische Beschichtung (16) als vollflächige und/oder in sich geschlossene Beschichtung auf der Dampfsperre (2a, 2b) aufgetragen oder aufgespritzt ist.

6. Anordnung nach einem der vorhergehenden Ansprüche,
wobei die elastische Beschichtung (16) 90 bis 100 Gew.%, 90 bis 95 Gew.% oder 95 bis 100 Gew.% Polyharnstoff aufweist oder ein Polyharnstoffgemisch mit einen Anteil von 1 bis 95 Gew.%, 30 bis 97 Gew.%, 50 bis 95 Gew.% oder 75 bis 95 Gew.% Polyharnstoff aufweist, und/oder
wobei der Polyharnstoff oder das Polyharnstoffgemisch Bestandteile von Polyurethan, Polyphenol, Polyolefin, Polypropylen, Polyethylen, Polystyrol, Polyester, Polyethylenoxid, Polyterephthalat, Polyacryl, Polyamid oder Polycarbonat als Einzelkomponente oder als Gemisch aus verschiedenen dieser Stoffe aufweist.

7. Anordnung nach Anspruch 6, wobei das Polyharnstoffgemisch brandhemmende Stoffe aufweist, bevorzugt in Form von anorganischen Salzen oder metallorganischen Verbindungen, besonders bevorzugt Stoffe ausgewählt aus der Gruppe, bestehend aus Calciumcarbonat, Aluminiumtrihydrat, Magnesiumhydroxid, Natrium- und/oder KaliumHydroxid-Stannat.

8. Anordnung nach einem der vorhergehenden Ansprüche,
wobei die elastische Beschichtung (16) wetterfest und insbesondere wasserdicht und/oder UV-beständig ist, und/oder
wobei die elastische Beschichtung (16) eine hohe Abriebfestigkeit aufweist und/oder kratzfest ist, und/oder
wobei die elastische Beschichtung (16) eine Stärke im Bereich von 1 - 8 mm, 1 - 4 mm, 2 - 5 mm, 3 - 6 mm, 4 - 8 mm, vorzugsweise 2,5 mm, aufweist, und/oder
wobei zwischen dem bestehenden Dachbelag (21, 21a), vorzugsweise zwischen einer bestehenden Oberbelagsbahn, und der Dampfsperre (2a, 2b) eine auf dem bestehenden Dachbelag neue aufgebrachte Dämmung verlegt ist, wobei insbesondere die Dampfsperre auf der neu aufgebrachten Dämmung aufgeklebt ist.

9. Anordnung nach einem der vorhergehenden Ansprüche,
wobei der bestehende Dachbelag (21, 2a) zumindest teilweise perforiert ist, und/oder
wobei die Anordnung (20, 20a, 20b) zumindest ein Entlüftungselement (32) mit einem Einlass (32a) und einem Auslass (32b) aufweist, das derart angeordnet ist, dass der Einlass (32a) unterhalb der Dampfsperre (2a, 2b) und der Auslass (32b) oberhalb der elastischen Beschichtung (16) angeordnet ist, so dass Feuchtigkeit und/oder Dampf von unterhalb der Dampfsperre (2a, 2b) über das Entlüftungselement (32) durch die Dampfsperre (2a, 2b) und die elastische Beschichtung (16) hindurch nach oben entweichen kann.

10. Verfahren zum Abdichten eines Dachs mit bestehendem Dachbelag (21, 21a), aufweisend:
Aufkleben einer Dampfsperre (2a, 2b) auf den bestehenden Dachbelag (21, 21a), wobei die Dampfsperre (2a, 2b) aufweist:
eine feuchtigkeitsundurchlässige und/oder dampfsperrende Trennlage (4) aus Aluminium,
eine mit der Trennlage (4) verbundene Vlieslage (12), und
eine Kleberbeschichtung (17), die auf einer der Vlieslage (12) abgewandten Seite der Trennlage (4) angeordnet ist,
wobei die Dampfsperre (2a, 2b) mit der Kleberbeschichtung (17) auf dem bestehenden Dachbelag (21, 21a) des Dachs aufgeklebt ist, und
anschließendes Auftragen einer elastischen Beschichtung (16) aus Polyharnstoff oder einem Polyharnstoffgemisch auf die Dampfsperre (2a, 2b), vorzugsweise auf die Vlieslage (12) der Dampfsperre (2a, 2b).

11. Verfahren nach Anspruch 10, wobei das Verfahren ferner aufweist:
Reinigen des vorhandenen Dachbelags (21, 21a) vor dem Aufkleben der Dampfsperre (2a, 2b), vorzugsweise mit Wasser, und besonders bevorzugt mit einem Dampfstrahlers oder Hochdruckreiniger, und/oder
unmittelbares Aufkleben, vorzugsweise nach dem Reinigen, der zumindest einen Dampfsperre (2a, 2b) auf den bestehenden Dachbelag (21, 21a).

12. Verfahren nach Anspruch 10 oder 11, wobei das Verfahren ferner aufweist:
Perforieren des bestehenden Dachbelags (21, 21a) vor dem Aufkleben der Dampfsperre (2a, 2b), vorzugsweise nach dem Reinigen des Dachbelags (21, 21a), so dass vorhandene Feuchtigkeit im Dachbelag (21, 21a) bis zur neu aufgeklebten Dampfsperre (2a, 2b) aufsteigen kann.

13. Verfahren nach Anspruch 10, 11 oder 12, wobei das Verfahren ferner aufweist:
Einbringen von zumindest einer Aussparung in den bestehenden Dachbelag (21, 21a), und
Montieren eines Entlüftungselements (32) in der mindestens einen Aussparung vor dem Aufkleben der Dampfsperre (2a, 2b) und dem Auftragen der elastischen Beschichtung (16), wobei das Entlüftungselement (32) derart in der Aussparung montiert ist, dass ein Einlass (32a) des Entlüftungselements unterhalb der Dampfsperre (2a, 2b) und ein Auslass (32b) des Entlüftungselements oberhalb der elastischen Beschichtung (16) angeordnet ist, so dass vorhandene Feuchtigkeit von unterhalb der Dampfsperre (2a, 2b) über das Entlüftungselement (32) durch die Dampfsperre (2a, 2b) und die elastische Beschichtung (16) hindurch nach oben entweichen kann.

14. Verfahren nach einem der Ansprüche 10 bis 13,
wobei die elastische Beschichtung (16) in flüssiger Form aufgetragen wird, vorzugsweise durch Aufspritzen, und/oder
wobei die elastische Beschichtung (16) durch das Aufbringen eines Gemisches von zwei Ausgangskomponenten auf der Dampfsperre (2a, 2b) hergestellt wird, wobei die Ausgangskomponenten vorzugsweise erst unmittelbar im Düsenkopf einer Auftragungsvorrichtung gemischt werden, bevor das entstehende Gemisch auf die Dampfsperre aufgetragen wird, vorzugsweise auf die Vlieslage der Dampfsperre aufgetragen wird.

15. Verfahren nach einem der Ansprüche 10 bis 14, wobei die Dampfsperre (2a, 2b) aus nebeneinander liegenden, bahnförmigen Einzelbahnen ausgebildet wird, und wobei das Verfahren aufweist:
Aufkleben von zwei oder mehr nebeneinander verlegten Bahnen von Dampfsperren (2a, 2b) vor dem Auftragen der elastischen Beschichtung (16), wobei nebeneinanderliegende Bahnen der Dampfsperre (2a, 2b) besonders bevorzugt in ihrem Randbereich überlappend verlegt sind, insbesondere mit einem Überlappungsbereich von mindestens 30 mm, 40 mm, 50 mm, 70 mm oder 90 mm.
